# EUROPÄISCHE PATENTSCHRIFT

(11) **EP 1 052 925 B1**
(45) Veröffentlichungstag und Bekanntmachung des Hinweises auf die Patenterteilung: **23.04.2003**
(21) Anmeldenummer: 97953753.7
(22) Anmeldetag: 08.12.1997
(51) Int. Cl.: A47L 13/142

(54) **BODENWISCHGERÄT**
FLOOR WIPER
APPAREIL DE NETTOYAGE DES PLANCHERS

(43) Veröffentlichungstag der Anmeldung: 22.11.2000
(73) Patentinhaber: Carl Freudenberg KG, 69469 Weinheim (DE)
(72) Erfinder: FRANKE, Hans-Georg, D-69493 Hirschberg (DE)
(86) Internationale Anmeldenummer: EP9706835
(87) Internationale Veröffentlichungsnummer: WO99029225

(56) Entgegenhaltungen:
- WO-A-97/24973
- GB-A- 104 093
- US-A- 1 567 519
- US-A- 1 724 308

## Beschreibung

### Technisches Gebiet

Die Erfindung betrifft ein Bodenwischgerät, umfassend einen säulenförmigen

Schaft mit einem vorderen Ende, eine den Schaft umschließende, relativ zu seiner Achse verschieb- und verdrehbare Hülse, eine den Schaft mit der Hülse verbindende, abschaltbare Freilaufeinrichtung, die die relative Verdrehbarkeit der beiden Teile auf eine vorgegebene Drehrichtung beschränkt und in der zumindest ein sich parallel zu der Achse erstreckender Anschlag des einen Teils mit einem ausfederbaren Gegenanschlag des anderen Teils in Eingriff steht, wobei eine Anzahl flexibler, saugfähiger Streifen das Ende des Schafts und die Hülse miteinander verbindet. Die Freilaufeinrichtung wirkt mit an dem Schaft festgelegten, abschaltbaren Mitteln zusammen, die die Hülse im Bereich einer dem Ende zugewandten, ringförmigen Fläche untergreifen.

### Stand der Technik

Ein derartiges Bodenwischgerät ist aus der WO 97 24 973 A bekannt. Die Verrastung erfolgt radial durch den Eingriff einer Spannzange in ein Zahnrad mit einer Rastverzahnung. Nachteilig ist hierbei, daß konstruktionsbedingt nur einige wenige Anschlagsflächen in Eingriff sind, so daß gerade auf diesen Flächen ein hoher Verschleiß auftritt. Da zudem die gegen eine Feder wirkende Spannzange die notwendigen Stallkräfte aushalten muß, ist eine entsprechend hohe Federstärke erforderlich, wodurch die Betätigung zusätzlich erschwert wird.

Ein anderes Bodenwischgerät ist aus der US-A-5.509.163 bekannt, die die Relatiwerdrehungen der Hülse auf dem Schaft verhindernden Anschläge sind dabei dem Schaft zugeordnet. Sie werden durch eine Vielzahl gleichmäßig in Umfangsrichtung verteilter Rippen gebildet, die sich parallel zu der Achse des Schaftes erstrecken. Ihre Anformung an den Schaft ist mit einem großen Werkzeugaufwand verbunden. Es ist zwar möglich, die Anzahl der Rippen auf zwei zu beschränken, was deren Anformung erleichtert. Sie gelangen dann aber im Normalfall erst nach einer mehr oder weniger großen Rückwärtsverdrehung der Hülse mit dem durch eine Sperrklinke gebildeten Gegenanschlag in Eingriff, was es verhindert, eine hinreichende Entwässerung der Streifen nach einer vorausgegangenen Benetzung mit Wasser zu erzielen.

Die Sperrklinke ist bei der bekannten Ausführung in der Hülse angeordnet. Sie ist aus Platzgründen sehr klein dimensioniert und dementsprechend in mechanischer Hinsicht sehr empfindlich.

### Darstellung der Erfindung

Der Erfindung liegt die Aufgabe zugrunde, ein Bodenwischgerät der eingangs erwähnten Art derart weiterzuentwickeln, daß sich bei einer vereinfachten Herstellbarkeit eine größere Robustheit ergibt sowie die Möglichkeit, die Streifen nach vorausgegangener Benetzung besser zu entwässern.

Diese Aufgabe wird erfindungsgemäß mit einem Bodenwischgerät der eingangs genannten Art gelöst, bei dem der Anschlag an der Hülse vorgesehen ist und eine sich quer zu der Achse erstreckende Basis hat. Der Anschlag bildet somit im Normalfall einen achsparallelen Vorsprung, der auf einer die Achse umschließenden, gedachten Kreisringfläche angeordnet ist. Dem Anschlag der Hülse ist zumindest ein Gegenanschlag am Schaft zugeordnet mit einer seiner Gestalt entsprechenden Form und Größe. Es ist auch möglich, den Anschlag und den Gegenanschlag bzw. die Teilanschläge und die Teilgegenanschläge völlig übereinstimmend auszubilden. Der Gegenanschlag bildet ein Bestandteil eines den Schaft umschließenden Ringes. Dieser ist axial verschiebbar auf dem Schaft gelagert und mit einer Feder an die Hülse anpreßbar, beispielsweise durch eine Feder, welche durch einen den Schaft umschließenden, federelastischen Schaumstoffring gebildet ist.

Bei der Herstellung eines ihn aufweisenden Formteils im Spritzgießverfahren besteht dadurch die Möglichkeit, Formwerkzeuge zu verwenden, die nur zwei Formhälften haben, wenn die Basis des Anschlags in der Trennebene angeordnet wird. Der unter Verwendung eines solchen Formwerkzeugs parallel zur Öffnungsrichtung vorstehende Anschlag kann bei Verwendung einer entsprechenden Herstellungsmethode nahezu beliebig groß dimensioniert und in eine nahezu beliebig große Anzahl von in Umfangsrichtung und/oder in radialer Richtung auf einander folgenden Teilanschlägen untergliedert sein, was es gestattet, die während der bestimmungsgemäßen Verwendung von dem Gegenanschlag darauf ausgeübten Reaktionskräfte so stark abzusenken, daß sich nahezu unabhängig von deren Größen eine verschleißfreie Benutzbarkeit der Freilaufeinrichtung ergibt. Hinsichtlich der Dauerhaftigkeit des Bodenwischgeräts ist das von großem Vorteil.

Die flexiblen, saugfähigen Streifen können aus irgendeinem einschlägig vorbekannten Material bestehen, beispielsweise aus Fasersträngen, einem Textil- und / oder einem Schaumstoffmaterial. Sie sind im allgemeinen im wesentlichen gleichmäßig in Umfangsrichtung verteilt und werden durch Verlagerung der Hülse in Richtung des Endes des Schaftes schleifenförmig ausgelegt, mit Wasser benetzt und zur Durchführung von Reinigungsvorgängen verwendet. Im Anschluß an die Schmutzaufnahme werden die Streifen in Wasser ausgespült und durch Relativverschiebung der Hülse auf dem Schaft in eine mehr oder weniger gestreckte Lage überführt. Beim Erreichen der diesbezüglichen Position gelangt die Hülse in Eingriff mit den an dem Schaft festgelegten, abschaltbaren Mitteln, die sie im Bereich einer dem Ende zugewandten, ringförmigen Fläche untergreifen und verhindern, daß sich die Hülse ohne weiteres in Richtung des Endes zurückbewegen kann. Der Benutzer ist dadurch in die Lage versetzt, durch eine Relatiwerdrehung der Hülse, bezogen auf den Schaft, in den Streifen eine Zugspannung zu erzeugen und die Streifen auf diese Weise zu entwässern. Die Aufbringung axial gerichteter Haltekräfte ist dabei nicht nötig. Für die praktische Handhabung des Bodenwischgerätes ist das von großem Vorteil.

Als zweckmäßig hat es sich erwiesen, wenn die Mittel einen Bestandteil einer an dem Schaft festgelegten, in Richtung des Endes offenen Glocke bilden, die zugleich die Freilaufeinrichtung radial außenseitig umschließt. Verletzungsgefahren wird hierdurch vorgebeugt und ein gutes Erscheinungsbild erreicht.

Die Mittel können durch eine Feder dauerwirksam sein, beispielsweise durch eine Blatt- oder Schraubenfeder, die mit den Mitteln zusammenwirkt. Sie sind zweckmäßig durch eine Betätigungstaste leicht abschaltbar gestaltet.

Die ringförmige Fläche kann einen radial nach außen weisenden Vorsprung der Hülse in Richtung des Endes des Schaftes begrenzen. Im Allgemeinen ist der Vorsprung ringförmig gestaltet und am Ende der Hülse angeordnet. Die Menge des zur Herstellung der Hülse benötigten Werkstoffes läßt sich dadurch deutlich reduzieren, ohne daß Nachteile hinsichtlich der Robustheit oder Griffigkeit der Hülse in Kauf genommen werden müßten.

Der Anschlag kann in Wirkungsrichtung, d.h. in der Richtung, in der er während der bestimmungsgemäßen Verwendung an dem Gegenanschlag anliegt, durch eine Anschlagsfläche begrenzt sein, die einen Bestandteil einer in der Achse des Schafts errichteten, gedachten Ebene bildet. Die bei einer Relativverdrehung der Hülse von dem Gegenanschlag auf den Anschlag ausgeübten Kräfte werden bei einer solchen Ausbildung senkrecht eingeleitet, was ein gegenseitiges Verklemmen beider Flächen ausschließt und gewährleistet, daß die Flächen im Anschluß an einen vorausgegangenen Entwässerungsprozeß besonders leichtgängig voneinander gelöst werden können.

Entgegen der Wirkungsrichtung ist der Anschlag zweckmäßig durch eine die Achse umschließende Wendel- oder Schrägfläche begrenzt. Je kleiner der Neigungswinkel ist, den die Wendel- oder Schrägfläche mit der Achse einschließt, desto leichter läßt sich die Hülse relativ zu dem Schaft verdrehen. Dabei muß allerdings berücksichtigt werden, daß ein abnehmender Neigungswinkel zwangsläufig eine Verminderung der Größe der Anschlagsfläche zur Folge hat. Die Anwendung von Neigungswinkeln zwischen 5 und 35° wird aus diesem Grunde bevorzugt.

Um eine Entwässerung der Streifen kraftsparend in besonders kleinen Schritten zu ermöglichen, hat es sich als vorteilhaft bewährt, wenn der Anschlag mehrere Teilanschläge umfaßt, die gleichmäßig in Umfangsrichtung verteilt sind. Diese können aufeinanderfolgend mit einem oder mit mehreren Gegenanschlägen in Eingriff gelangen.

### Kurzbeschreibung der Zeichnung

Es zeigen:
- Figur 1: ein Bodenwischgerät in schematischer Darstellung,
- Figur 2: einige funktionswichtige Teile des Bodenwischgeräts in längsgeschnittener Darstellung,
- Figur 3: einen Teil der Freilaufeinrichtung in quergeschnittener Darstellung,
- Figur 4: einen Teil der Freilaufeinrichtung in einer Einsicht von der Seite.

### Ausführung der Erfindung

In Figur 1 wird eine beispielhafte Ausführung des Bodenwischgeräts in schematischer Darstellung wiedergegeben. Das Bodenwischgerät umfaßt einen säulenförmig ausgebildeten Schaft 1, an dessen unterem Ende 6 eine Anzahl flexibler, saugfähiger Streifen 5 unverdrehbar festgelegt ist Die Streifen sind im wesentlichen gleichmäßig in Umfangsrichtung verteilt. Sie können aus Fasersträngen bestehen, jedoch bedarfsweise auch aus einem ähnlich flexiblen und saugfähigen Textil- und/oder Schaumstoffmaterial. Ihr von dem Ende 6 des Schafts 1 abgewandtes Ende ist an einer Hülse 3 unverdrehbar festgelegt. Diese ist auf dem Schaft 1 in Richtung einer Freilaufeinrichtung 4 verschiebbar und mit dieser relativ verdrehbar, jedoch axial unverschiebbar in Eingriff bringbar, um eine Streckung der Streifen 5 zu bewirken und im Zuge einer Relativverdrehung der Hülse 3 in den Streifen 5 eine Zugspannung zum Zwecke der Entwässerung zu bewirken. Der Freilaufeinrichtung 4 ist eine Betätigungstaste 10 zugeordnet, was es erlaubt, die Streifen 5 im Anschluß an einen solcherart durchgeführten Entwässerungsprozeß schleifenartig auszulegen und für einen Bodenwischprozeß nutzbar zu machen.

Weitere Einzelheiten des Bodenwischgerätes und insbesondere der darin enthaltenen Freilaufeinrichtung 4 werden durch die längsgeschnittene Darstellung gemäß Figur 2 verdeutlicht.

Das Bodenwischgerät umfaßt danach einen säulenförmigen Schaft 1, der bei dem gezeigten Ausführungsbeispiel aus einem kunststoffummantelten, metallischen Rohr besteht

Am unteren Ende 6 des Schaftes 1 ist eine größere Anzahl flexibler, saugfähiger Streifen 5 unverdrehbar befestigt, die aus Fasersträngen bestehen. Zur Befestigung ist eine Klammer vorgesehen, die die Streifen 5 mittig umschließt und in eine radiale Bohrung des Schaftes 1 eingefedert ist. Die von dem Ende 6 des Schaftes 1 abgewandten Enden der Streifen 5 sind unverdrehbar in einer Kunststoffhülse 3 festgelegt. Das untere Ende der Kunststoffhülse 3 ist zu diesem Zwecke zahnradartig gestaltet, wobei die Streifen 5 in die Zwischenräume der einzelnen Zähne eingefügt und unter Verwendung einer Kunststoffhülse 18 mit dem Außenumfang der Hülse 3 verpreßt sind.

Am oberen Ende der Hülse 3 ist ein weiterer, ringförmig ausgebildeter und radial nach außen weisender Vorsprung 12 vorgesehen, der unterseitig durch eine ringförmige Fläche 8 begrenzt ist und oberseitig durch gleichmäßig in Umfangsrichtung verteilte Vorsprünge 9 (Figur 4). Die Vorsprünge 9 sind auf einer sich quer zu der Achse 2 erstreckenden Basis angeordnet und werden insoweit durch achsparallele Vorsprünge gebildet.

In der in Figur 2 angedeuteten Lage befinden sich die Anschläge 9 in Eingriff mit Gegenanschlägen 15, die einen Bestandteil eines den Schaft 1 umschließenden Ringes 16 bilden und eine ihnen entsprechende Form und Größe haben. Der Ring 16 ist axial verschiebbar auf dem Schaft 1 gelagert und mittels einer Feder 17 federnd an die Hülse 3 angepreßt. Die Feder 17 wird durch einen Schaumstoffring gebildet, der O-Ring-artig gestaltet ist und den Schaft 1 konzentrisch umschließt. Zur Verhinderung von Relativverdrehungen ist der Ring 16 innenseitig von einer achsparallelen Nut 18 durchbrochen, die einen radialen Vorsprung 19 des Schaftes 1 in Umfangsrichtung übergreift. Die Anschläge 9, die Gegenanschläge 15, der Ring 16 und die Feder 17 sind von einer Kunststoffglocke 13 umschlossen, die unverrückbar an dem Schaft 1 festgelegt ist, im vorliegenden Falle unter Verwendung einer Nietverbindung.

Durch die auf dem Schaft unverschiebbar festgelegte Glocke 13 sind zugleich die abschaltbaren Mittel 7 dem Schaft 1 unverrückbar zugeordnet, die eine dem Ende 6 des Schafts 1 zugewandte, ringförmige Fläche 8 der Hülse 3 untergreifen und durch einen radial nach außen bewegbaren Stift gebildet sind.

Der Stift ist am unteren Ende durch eine Schrägfläche begrenzt, die Hülse am oberen Ende durch eine damit kompatible Kegelfläche. Beim Einführen der Hülse 3 in die Glocke 13 bedarf es daher keiner Betätigung der Taste 10. Die miteinander in Eingriff gelangenden Schrägflächen bewirken vielmehr automatisch eine radial auswärts gerichtete Relativverlagerung des Stiftes 7, bis der Vorsprung 12 den Stift passiert hat und der Stift 7 an dessen Unterseite einschnappt.

Die Anordnungsposition der Glocke 13 auf dem Schaft 1 ist so gewählt, daß sich beim Erreichen der diesbezüglichen Position der Hülse 3 eine weitgehende Streckung der Streifen 5 ergibt.

Im Anschluß daran wird eine Relativverdrehung der Hülse 3, bezogen auf die Glocke 13, im Sinne der in Figur 4 eingetragenen Pfeile bewirkt. Sie hat zugleich eine periodische Auf- und Abwärtsbewegung des Ringes 16 zur Folge, während die Anschläge 9 über die Spitzen der Gegenanschläge 15 hinweggleiten. Es ist offensichtlich, daß mit abnehmendem Steigungswinkel der Anschläge und der Gegenanschläge die Kraft kleiner wird, die für eine Verformung der Feder 17 nötig ist, daß aber eine zunehmende Verringerung des Steigungswinkels zugleich eine Verminderung der Größe der Anschlagflächen 9.1 bzw. 15.1 bedingt. Steigungswinkel zwischen 15 und 25° werden aus diesem Grunde bevorzugt.

Durch eine Relativverdrehung der Hülse 3, bezogen auf den Schaft 1, läßt sich somit eine Streckung und Entwässerung der Streifen 5 bewirken, ohne daß es der Ausübung axial gerichteter Haltekräfte auf die Hülse 3 bedarf. Beim Erreichen eines hinreichend trockenen Zustandes der Streifen 5 kann daher die Hülse 3 durch die Betätigungstaste 10 von der Freilaufeinrichtung 4 gelöst werden mit der Folge, daß die Hülse 3 auf dem Schaft 1 in Richtung es Endes 6 abwärts gleitet und die Streifen 5 in eine für einen Wischprozeß geeignete Form überführt werden.

## Patentansprüche

1. Bodenwischgerät, umfassend einen säulenförmigen Schaft (1) mit einem vorderen Ende (6), eine den Schaft (1) umschließende, parallel zu seiner Achse (2) verschieb- und um die Achse (2) verdrehbare Hülse (3), eine den Schaft (1) mit der Hülse (3) verbindende, abschaltbare Freilaufeinrichtung (4), die die Relativverdrehbarkeit der beiden Teile auf eine Drehrichtung beschränkt und in der zumindest ein sich parallel zu der Achse (2) erstreckender Anschlag (9) des einen Teils mit einem ausfederbaren Gegenanschlag (15.3) des anderen Teils in Eingriff steht, wobei eine Anzahl flexibler, saugfähiger Streifen (5) das Ende (6) des Schafts (1) und die Hülse (3) miteinander verbindet, wobei die Freilaufeinrichtung (4) mit an dem Schaft (1) festgelegten, abschaltbaren Mitteln (7) zusammenwirkt, die die Hülse (3) im Bereich einer dem Ende (6) zugewandten, ringförmigen Fläche (8) untergreifen, **dadurch gekennzeichnet, daß** der Anschlag (9) an der Hülse (3) vorgesehen ist und eine sich quer zu der Achse (2) erstreckende Basis hat, daß dem Anschlag (9) der Hülse (3) zumindest ein Gegenanschlag (15.3) des Schafts (1) zugeordnet ist mit einer seiner Gestalt entsprechenden Form, daß der Gegenanschlag (15.3) einen Bestandteil eines den Schaft (1) umschließenden Ringes (16) bildet und daß der Ring (16) axial verschiebbar auf dem Schaft (1) gelagert und mittels einer Feder (17) an die Hülse (3) anpreßbar ist.

2. Bodenwischgerät nach Anspruch 1, **dadurch gekennzeichnet, daß** die Mittel (7) einen Bestandteil einer an dem Schaft (1) festgelegten, in Richtung des Endes (6) offenen Glocke (13) bilden, die die Freilaufeinrichtung (4) radial außenseitig umschließt.

3. Bodenwischgerät nach Anspruch 1 oder 2, **dadurch gekennzeichnet, daß** die Mittel (7) durch eine Feder (14) dauerwirksam sind.

4. Bodenwischgerät nach einem der Ansprüche 1 bis 3, **dadurch gekennzeichnet, daß** die Mittel (7) durch eine Betätigungstaste (10) abschaltbar sind.

5. Bodenwischgerät nach einem der Ansprüche 1 bis 4, **dadurch gekennzeichnet, daß** die ringförmige Fläche (8) einen radial nach außen weisenden Vorsprung (12) der Hülse (3) in Richtung des Endes (6) begrenzt.

6. Bodenwischgerät nach einem der Ansprüche 1 bis 5, **dadurch gekennzeichnet, daß** der Anschlag (9) in Wirkungsrichtung durch eine Anschlagfläche (9.1) begrenzt ist, die einen Bestandteil einer in der Achse (2) des Schafts (1) errichteten, gedachten Ebene bildet.

7. Bodenwischgerät nach einem der Ansprüche 1 bis 6, **dadurch gekennzeichnet, daß** der Anschlag (9) entgegen der Wirkungsrichtung durch eine die Achse (2) umschließende Wendel- oder Schrägfläche (9.2) begrenzt ist.

8. Bodenwischgerät nach einem der Ansprüche 1 bis 7, **dadurch gekennzeichnet, daß** der Anschlag (9) mehrere Teilanschläge (9.3) umfaßt, die gleichmäßig in Umfangsrichtung verteilt sind.

9. Bodenwischgerät nach einem der Ansprüche 1 bis 8, **dadurch gekennzeichnet, daß** die Feder (17) durch einen Schaumstoffring gebildet ist.

## Claims

1. A floor-mopping implement comprising a columnar shaft (1) with a front end (6), a sleeve (3), which encloses the shaft (1) and can be displaced parallel to the axis (2) of the latter and rotated about the axis (2), and a disengageable free-running mechanism (4), which connects the shaft (1) to the sleeve (3), which limits the rotatability of the two parts relative to one another to one direction of rotation and in which at least one stop (9), extending parallel to the axis (2), of one part engages with a yielding-action mating stop (15.3) of the other part, a number of flexible, absorbent strips (5) connecting the end (6) of the shaft (1) and the sleeve (3) to one another, and the free-running mechanism (4) interacting with disengageable means (7) which are secured on the shaft (1) and engage beneath the sleeve (3) in the region of an annular surface (8) directed towards the end (6), **characterized in that** the stop (9) is provided on the sleeve (3) and has a base extending transversely to the axis (2), **in that** the stop (9) of the sleeve (3) is assigned at least one mating stop (15.3) of the shaft (1), the shape of the mating stop corresponding to the configuration of the stop, **in that** the mating stop (15.3) forms a constituent part of a ring (16) enclosing the shaft (1), and **in that** the ring (16) is mounted in an axially displaceable manner on the shaft (1) and can be pressed onto the sleeve (3) by means of a spring (17).

2. A floor-mopping implement according to claim 1, **characterized in that** the means (7) form a constituent part of a bell (13) which is secured on the shaft (1), is open in the direction of the end (6) and encloses the free-running mechanism (4) on the outside in the radial direction.

3. A floor-mopping implement according to claim 1 or 2, **characterized in that** the means (7) are rendered permanently effective by a spring (14).

4. A floor-mopping implement according to any one of claims 1 to 3, **characterized in that** the means (7) can be disengaged by an actuating button (10).

5. A floor-mopping implement according to any one of claims 1 to 4, **characterized in that** the annular surface (8) bounds a radially outwardly oriented protrusion (12) of the sleeve (3) in the direction of the end (6).

6. A floor-mopping implement according to any one of claims 1 to 5, **characterized in that** the stop (9) is bounded in the direction of action by a stop surface (9.1) which forms a constituent part of an imaginary plane provided along the axis (2) of the shaft (1).

7. A floor-mopping implement according to any one of claims 1 to 6, **characterized in that** the stop (9) is bounded counter to the direction of action by a helical or oblique surface (9.2) which encloses the axis (2).

8. A floor-mopping implement according to any one of claims 1 to 7, **characterized in that** the stop (9) comprises a plurality of sub-stops (9.3) distributed uniformly in the circumferential direction.

9. A floor-mopping implement according to any one of claims 1 to 8, **characterized in that** the spring (17) is formed by a foam ring.

## Revendications

1. Appareil de nettoyage de planchers, comprenant une tige (1) en forme de colonne avec une extrémité avant (6), un manchon (3) enveloppant la tige (1), déplaçable parallèlement à son axe (2) et mobile autour dudit axe (2), un dispositif à roue libre (4) déclenchable reliant la tige (1) au manchon (3), qui limite la mobilité relative des deux pièces à un sens de rotation et dans lequel au moins une butée (9) s'étendant parallèlement à l'axe (2) de l'une des pièces est en prise avec une contre-butée (15.3) élastique de l'autre pièce, un nombre de bandes (5) souples et absorbantes reliant entre eux l'extrémité (6) de la tige (1) et le manchon (3), le dispositif à roue libre (4) coopérant avec des moyens (7) déclenchables fixés sur la tige (1), qui s'accrochent sous le manchon (3) au niveau d'une surface annulaire (8) placée en regard de l'extrémité (6), **caractérisé en ce que** la butée (9) est prévue sur le manchon (3) et a une base s'étendant perpendiculairement à l'axe (2), **en ce qu'**il est associé à la butée (9) du manchon (3) au moins une contre-butée (15.3) de la tige (1), dont la forme correspond à sa configuration, **en ce que** la contre-butée (15.3) constitue un élément d'une bague (16) enveloppant la tige (1) et **en ce que** la bague (16) est montée sur la tige (1) de manière à pouvoir être déplacée axialement et est susceptible d'être serrée contre le manchon (3) au moyen d'un ressort (17).

2. Appareil de nettoyage de planchers selon la revendication 1, **caractérisé en ce que** les moyens (7) constituent un élément d'une cloche (13) fixée sur la tige (1) et ouverte en direction de l'extrémité (6), qui enveloppe radialement les faces externes du dispositif à roue libre (4).

3. Appareil de nettoyage de planchers selon la revendication 1 ou 2, **caractérisé en ce que** les moyens (7) ont une action permanente grâce à un ressort (14).

4. Appareil de nettoyage de planchers selon l'une des revendications 1 à 3, **caractérisé en ce que** les moyens (7) sont déclenchables grâce à une touche de commande (10).

5. Appareil de nettoyage de planchers selon l'une des revendications 1 à 4, **caractérisé en ce que** la surface annulaire (8) délimite une saillie (12) du manchon (3) orientée vers l'extérieur, en direction de l'extrémité (6).

6. Appareil de nettoyage de planchers selon l'une des revendications 1 à 5, **caractérisé en ce que** la butée (9), dans le sens d'action, est délimitée par une surface de butée (9.1) qui constitue un élément d'un plan imaginaire dressé dans l'axe (2) de la tige (1).

7. Appareil de nettoyage de planchers selon l'une des revendications 1 à 6, **caractérisé en ce que** la butée (9), dans le sens opposé au sens d'action, est délimitée par une surface hélicoïdale ou oblique (9.2) enveloppant l'axe (2).

8. Appareil de nettoyage de planchers selon l'une des revendications 1 à 7, **caractérisé en ce que** la butée (9) comprend plusieurs butées partielles (9.3) réparties uniformément dans le sens circonférentiel.

9. Appareil de nettoyage de planchers selon l'une des revendications 1 à 8, **caractérisé en ce que** le ressort (17) est formé par une bague en mousse.
